# EUROPÄISCHE PATENTSCHRIFT

(11) **EP 2 411 630 B1**
(45) Veröffentlichungstag und Bekanntmachung des Hinweises auf die Patenterteilung: **19.06.2013**
(21) Anmeldenummer: 10715130.0
(22) Anmeldetag: 25.03.2010
(51) Int. Cl.: F01D 5/08, F01D 25/12

(54) **Axialturbomaschinenrotor mit Schaufelkühlung**
Axial turboengine rotor with blade cooling
Rotor de turbomachine axiale doté d'un refroidissement d'aube

(30) Priorität: 27.03.2009 EP 09004471
(43) Veröffentlichungstag der Anmeldung: 01.02.2012
(73) Patentinhaber: Siemens Aktiengesellschaft, 80333 München (DE)
(72) Erfinder: AHMAD, Fathi, 41564 Kaarst (DE)
(86) Internationale Anmeldenummer: PCT/EP2010/053866
(87) Internationale Veröffentlichungsnummer: WO 2010/108972

(56) Entgegenhaltungen:
- EP-A1- 1 413 715
- WO-A2-2009/008944
- GB-A- 1 209 419
- US-A- 2 931 624

## Beschreibung

Die Erfindung betrifft einen Axialturbomaschinenrotor mit einer Schaufelkühlung, insbesondere einen Axialturbomaschinenrotor mit einem Schaufelkranz, der von einer Mehrzahl an Laufschaufeln gebildet ist, die mittels Prallkühlung kühlbar sind.

Eine Turbomaschine, wie beispielsweise eine Gasturbine, weist einen Verdichter und eine Turbine auf, die via einen Rotor gekoppelt sind. Der Rotor weist Laufschaufeln für den Verdichter und Laufschaufeln für die Turbine auf, wobei in dem Verdichter Arbeit an einem Arbeitsmedium verrichtet und in der Turbine Arbeit aus dem Arbeitsmedium gewonnen wird. Das Arbeitsmedium wird stromauf der Turbine erwärmt, so dass die Bauteile der Turbine einer hohen Temperaturbelastung ausgesetzt sind. Herkömmlich ist der Rotor mit Scheiben versehen, die auf einer Welle aufgereiht sind und jeweils an ihrem Außenrand die Laufschaufeln aufweisen, die einen Schaufelkranz bildet. Aufgrund von hohen mechanischen und thermischen Belastungen ist die Lebensdauer der Scheiben und der Laufschaufeln begrenzt. Als eine Maßnahme die Lebensdauer zu verlängern ist eine Kühleinrichtung zum Kühlen der Laufschaufeln und der Scheiben bekannt, mit der eine Erhöhung der Sprödheit insbesondere des Materials der Scheiben beim Betrieb der Gasturbine im wesentlich begrenzt ist. Ferner liegt das Kriechverhalten der Scheiben und der Laufschaufeln im unkritischen Bereich, so dass eine verlängerte Lebensdauer (LCF, engl.: "Life Cycle Fatigue") erzielt ist.

Hierzu ist aus der WO 2009/008944 A2 eine Prallkühlung von Schaufelplattformen bekannt, welche mittels eines separaten Bauteils, welches zwischen den Hälsen von zwei unmittelbar benachbarten Laufschaufeln angeordnet ist, ermöglicht wird. Die Herstellung und die Montage des zusätzlichen Bauteils sind jedoch sehr aufwändig.

Aufgabe der Erfindung ist es, einen Axialturbomaschinenrotor zu schaffen, bei dem Rotorscheibe und Laufschaufeln eine hohe Lebensdauer haben.

Der erfindungsgemäße Axialturbomaschinenrotor weist eine Rotorscheibe und einen Laufschaufelkranz auf, der eine Mehrzahl an Laufschaufeln aufweist, die jeweils einen Schaufelfuß aufweisen, mit dem die Laufschaufel radial nach außen an der Rotorscheibe festgelegt ist, wobei der Schaufelfuß mit der Rotorscheibe an deren Außenrand formschlüssig derart in Eingriff steht, dass beim Betrieb des Axialturbomaschinenrotors ein Spalt zwischen der Laufschaufel und der Rotorscheibe an einem vorherbestimmten Oberflächenbereich der Rotorscheibe ausgebildet ist, in dem eine Mehrzahl an Prallkühlungsöffnungen angeordnet ist, durch die vom Inneren der Rotorscheibe her ein Kühlmedium in den Spalt strömbar ist, wodurch mit dem Kühlmedium die Laufschaufel : und insbesondere deren Plattform durch Prallkühlung und die Rotorscheibe durch konvektive Kühlung von dem Kühlmedium kühlbar ist.

Dadurch ist eine effektive Kühlung der Rotorscheibe und der Laufschaufeln erzielt, wodurch die Lebensdauer der Laufschaufeln und der Rotorscheibe hoch ist. Insbesondere bei Rotorscheiben, die für jede Laufschaufel eine Halteaussparung auf-weisen, sind durch die erfindungsgemäße Anordnung der als Prallkühlöffnung mündenden Kühlkanäle die zwischen den Halte-aussparungen vorhandenen Klauen besonders effizient kühlbar. Ferner ist beim erfindungsgemäßen Turbomaschinenrotor der Einsatz des Kühlmediums effektiv, wodurch der Axialturbomaschinenrotor Ressourcen sparend betreibbar ist.

Es ist bevorzugt, dass die Rotorscheibe an ihrem Außenrand für jede Laufschautel eine Halteaussparung aufweist, in die der Schaufelfuß mit seinem Fußhals eingreift, der radial nach innen vorsteht und mindestens einen in Umfangsrichtung und/oder in Axialrichtung von dem Fußhals vorstehenden Fußzahn aufweist, der eine radial außenliegende Flanke und eine radial innenliegende Flanke aufweist, wobei mit einer in der Halteaussparung vorgesehenen Fußzahnaussparung der Fußzahn derart umgriffen ist, dass beim Betrieb des Turbomaschinenrotors der Schaufelfuß mit der radial außenliegenden Flanke an der Fußzahnaussparung anliegt und zwischen der radial innenliegenden Flanke und der Fußzahnaussparung der Spalt ausgebildet ist, wobei in dem der innenliegenden Flanke zugewandten Oberflächenbereich der Fußzahnaussparung mindestens eine der Prallkühlungsöffnungen vorgesehen ist, so dass der Schaufelfuß an der radial innenliegenden Flanke mit dem Kühlmedium, das durch die Prallkühlungsöffnung strömt, prallkühlbar ist. Dadurch ist die Rotorscheibe im Bereich der Halteaussparung, in dem beim Betrieb des Axialturbomaschinenrotors Spannungsspitzen auftreten, vorteilhaft von dem Kühlmedium durchströmt und somit gekühlt. Ferner wird der Schaufelfuß von der Prallkühlung gekühlt, wodurch effektiv mit dem Kühlmedium von dem Schaufelfuß Wärme abführbar ist. Dadurch ist vorteilhaft erreicht, dass in der Rotorscheibe im Bereich der Halteaussparung in der Laufschaufel ein Temperaturniveau einstellbar ist, bei dem die Lebensdauer der Rotorscheibe und der Laufschaufeln hoch ist.

Bevorzugtermaßen sind die Fußzähne an dem Fußhals derart angeordnet und geformt, dass der Schaufelfuß ein Tannenbaumprofil aufweist, wobei die Fußzahnaussparungen als Nuten ausgebildet sind. Die Fußzähne und die Nuten verlaufen bevorzugt in Axialrichtung des Axialturbomaschinenrotors. Ferner ist es bevorzugt, dass die Spalte nach außen offen sind, so dass das Kühlmedium von den Spalten nach außerhalb der Rotorscheibe abströmen kann. Dadurch kann durch die Prallkühlungsöffnungen ständig Kühlmedium strömen, wodurch ein kontinuierliches Kühlen der Rotorscheibe und der Laufschaufeln erzielt ist.

Die Laufschaufel weist bevorzugt ein aerodynamisch wirksames Schaufelblatt und eine radial zwischen dem Schaufelblatt und dem Schaufelfuß angeordnete, aerodynamisch wirksame Schaufelplattform auf, die mit ihrer radial innenliegenden Seite unter Ausbilden des Spalts in Radialabstand von dem Außenrand der Rotorscheibe angeordnet ist, wobei in dem der innenliegenden Seite zugewandten Oberflächenbereich des Außenrands mindestens eine der Prallkühlungsöffnungen vorgesehen ist, so dass die Schaufelplattform an ihrer radial innenliegenden Seite mit dem Kühlmedium, das durch die Prallkühlungsöffnung strömt, prallkühlbar ist. Dadurch kann vorteilhaft sowohl der Schaufelfuß als auch die Schaufelplattform mit dem Kühlmedium gekühlt werden, wodurch eine effektive Kühlung der Laufschaufel erzielt ist. Bevorzugt ist es, dass die Prallkühlungsöffnungen derart ausgebildet sind, dass das Kühlmedium, das aus den Prallkühlungsöffnungen ausströmt, im Wesentlichen senkrecht auf die Oberfläche der Laufschaufel trifft. Dadurch ist effektiv der thermische Wirkungsgrad der Prallkühlung hoch. Bevorzugtermaßen weist die Rotorscheibe eine Mehrzahl an Kühlkanälen auf, die via die Prallkühlungsöffnungen in die Spalte münden. Außerdem ist der Axialturbomaschinenrotor bevorzugt ein Axialturbinenrotor und das Kühlmedium ist bevorzugt Kühlluft.

Im Folgenden wird eine bevorzugte Ausführungsform eines erfindungsgemäßen Axialturbinenrotors anhand der beigefügten schematischen Zeichnungen erläutert. Es zeigen:
- FIG 1: eine perspektivische Ansicht eines Ausschnitts einer Scheibe eines erfindungsgemäßen Axialturbinenrotors und
- FIG 2: eine perspektivische Ansicht eines Ausschnitts einer Scheibe mit einer Laufschaufel des erfindungsgemäßen Axialturbinenrotors.

Wie es aus FIG 1 und 2 ersichtlich ist, weist ein Axialturbinenrotor 1 eine Scheibe auf, die rotationssymmetrisch um die Drehachse des Axialturbinenrotors 1 angeordnet ist. Am Außenrand 13 der Scheibe 2 ist eine Mehrzahl an über den Umfang der Scheibe 2 nebeneinanderliegenden Laufschaufeln 3 angeordnet, wobei die Laufschaufeln 3 einen Laufschaufelkranz bilden. Jede Laufschaufel 3 weist ein Schaufelblatt 4 auf, mit dem die Laufschaufel 3 mit einem Arbeitsmedium des Axialturbinenrotors 1 zusammenwirkt. Das Schaufelblatt 4 ist an der Scheibe 2 radial nach außen sich erstreckend angeordnet, wobei die Laufschaufel 3 am radial innenliegenden Ende des Schaufelblatts 4 einen Schaufelfuß 5 aufweist, mit dem das Schaufelblatt 4 an der Scheibe 2 befestigt ist. Zwischen dem Schaufelblatt 4 und dem Schaufelfuß 5 ist eine Schaufelplattform 6 an der Laufschaufel 3 ausgebildet, die in Axialrichtung und in Umfangsrichtung des Axialturbinenrotors 1 sich erstreckt, wobei die radial außenliegende Seite der Schaufelplattform 6 dem Arbeitsmedium und die radial innenliegende Seite 18 der Schaufelplattform 6 der Scheibe 2 zugewandt angeordnet sind.

Der Schaufelfuß 5 weist einen Fußhals 7 auf, der von der Schaufelplattform 6 radial nach innen sich erstreckt. An dem Fußhals 7 ist in Umfangsrichtung des Axialturbinenrotors 1 zeigend eine Mehrzahl an Fußzähnen 8 ausgebildet, wobei die Fußzähne 8 symmetrisch zur Längsachse des Fußhals 7 angeordnet sind. Am Außenumfang der Scheibe 2 ist für jeden Schaufelfuß 5 eine Halteaussparung 9 ausgebildet, die Nuten 10 aufweist, in die die Fußzähne 8 eingreifen. Die Halteaussparung 9 mit ihren Nuten 10 ist der Kontur des Schaufelfußes 5 mit den Fußzähnen 8 nachgebildet, so dass der Schaufelfuß 5 mit der Halteaussparung 9 formschlüssig in Eingriff steht. Dadurch, dass jeder Fußzahn 8 in die ihm zugeordnete Nut 10 eingreift und von dem Material der Scheibe 2 umgriffen ist, ist der Schaufelfuß 5 in der Halteaussparung 9 in Radialrichtung festgelegt. Der äußere Bereich der Rotorscheibe 2 zwischen zwei unmittelbar benachbarten Halteaussparungen 9 wird dabei auch als Klaue bezeichnet.

Die Fußzähne 8 sind an dem Fußhals 7 im Wesentlichen in Axialrichtung des Axialturbinenrotors 1 sich erstreckend angeordnet, so dass in gleicher Weise die Nuten 10 ebenfalls einen Verlauf in Axialrichtung des Axialturbinenrotors 1 haben. Ferner sind die Fußzähne 8 zueinander parallel angeordnet und dadurch sind ebenfalls die Nuten 10 zueinander parallel angeordnet, so dass die Laufschaufel 3 zur Montage an die Scheibe 2 bzw. zur Demontage von der Scheibe 2 mit ihrem Schaufelfuß 5 in Axialrichtung in die Halteaussparung 9 eingeschoben bzw. aus der Halteaussparung 9 herausgeschoben werden kann. Ferner sind die Fußzähne 8 mit einer runden Kontur und ebenfalls die Nuten 8 mit einer entsprechenden runden Kontur gestaltet, so dass aufgrund von Kerbspannungseffekten das Spannungsniveau beim Betrieb des Axialturbinenrotors 1 in der Scheibe 2 und in dem Schaufelfuß 5 gering ist.

Jeder Fußzahn 8 weist eine radial innenliegende Flanke 16 und eine radial außenliegende Flanke 17 auf, wobei die Flanken 16, 17 zueinander geneigt ausgebildet sind. Insbesondere ist die radial außenliegende Flanke 17 zur Umfangsrichtung der Scheibe 2 derart geneigt, dass der Radius der radial außenliegenden Flanke 17 vom Fußhals 7 weg abnimmt. Beim Betrieb des Axialturbinenrotors 1 wirkt auf die Laufschaufel 3 eine Fliehkraft, die radial nach außen wirkt. Aufgrund der Neigung der radial außenliegenden Flanke 17 und der entsprechenden Formgebung der Nut 10 ergibt sich ein Selbstzentrierungseffekt des Schaufelfußes 5 in der Halteaussparung 9. Dabei liegt die radial außenliegende Flanke 17 an der Nut 10 an, so dass der Fußzahn 8 radial nach außen an der radial außenliegenden Flanke 17 in der Nut 10 abgestützt ist. Die Nut 10 ist um den Fußzahn 8 mit Spiel geformt, so dass ein unerwünschtes Verklemmen des Schaufelfußes 5 in der Halteaussparung 9 unterbunden ist, wodurch die Selbstzentrierungswirkung durch die Fußzähne 8 und die Nuten 10 ungestört ist. Dadurch, dass beim Betrieb des Axialturbinenrotors 1 der Fußzahn 8 mit seiner radial außenliegenden Flanke 17 in Berührkontakt mit der Nut 10 steht, stellt sich aufgrund des Spiels an der radial innenliegenden Flanke 16 ein Spalt 11 ein. An dem durch den Spalt 11 freigelegten Bereich der Nut 10 ist eine Mehrzahl an Prallkühlungsöffnungen 12 vorgesehen, durch die Kühlluft strömt. Tritt die Kühlluft aus den Prallkühlungsöffnungen 12 aus, strömt die Kühlluft in den Spalt 11 ein und kühlt den Fußzahn 8 an der radial innenliegenden Flanke 16 durch Prallkühlung. Die Halteaussparung 9 ist stirnseitig an der Scheibe 2 offen ausgebildet, so dass durch die Spalte 11 an den radial innenliegenden Flanken 16 nach außen offene Kühlkanäle ausgebildet sind. In die Kühlkanäle tritt durch die Prallkühlungsöffnungen 12 die Kühlluft, die durch die Kühlkanäle strömt und stirnseitig an der Scheibe 2 austritt.

Die Schaufelplattform 6 ist im Radialabstand an dem Außenrand 13 der Scheibe 2 angeordnet, so dass zwischen dem Scheibenaußenrand 13 und der radial innenliegenden Seite 18 der Schaufelplattform 6 ein Spalt 14 ausgebildet ist. Unterhalb der radial innenliegenden Seite 18 ist. Im Bereich des Spalts 14 ist im Scheibenaußenrand 13 eine Mehrzahl an Prallkühlungsöffnungen 15 ausgebildet, durch die Kühlluft strömt. Die Kühlluft prallt auf die radial innenliegende Seite 18, so dass die Schaufelplattform 6 von der Kühlluft durch Prallkühlung gekühlt ist. Durch den Spalt 14 ist am Scheibenaußenrand 13 ein Kühlkanal ausgebildet, der um die Schaufelplattform 6 nach außen offen ist. Dadurch kann die Kühlluft von den Prallkühlungsöffnungen 15 am Scheibenaußenrand 13 an der Schaufelplattform 6 vorbei nach außen austreten. Beim Betrieb des Axialturbinenrotors 1 steht die radial außenliegende Seite der Schaufelplattform 6 in Kontakt mit Heißgas, wodurch ein hoher Wärmeeintrag in die Schaufelplattform 6 beim Betrieb des Axialturbinenrotors vorliegt 1. Die an der radial innenliegenden Seite 18 der Schaufelplattform 6 auf die Kühlluft übertragene Wärme wird durch Konvektion von der Schaufelplattform 6 abtransportiert.

## Patentansprüche

1. Axialturbomaschinenrotor mit einer Rotorscheibe (2) und einem Laufschaufelkranz,
der eine Mehrzahl an Laufschaufeln (3) aufweist, die jeweils einen Schaufelfuß (5) aufweisen, mit dem die Laufschaufel (2) radial nach außen an der Rotorscheibe (2) festgelegt ist,
wobei der Schaufelfuß (5) mit der Rotorscheibe (2) an deren Außenrand (13) formschlüssig derart in Eingriff steht, dass beim Betrieb des Axialturbomaschinenrotors (1) ein Spalt zwischen der Laufschaufel (3) und der Rotorscheibe (2) an einem vorherbestimmten Oberflächenbereich der Rotorscheibe (2) ausgebildet ist, in dem eine Mehrzahl an Prallkühlungsöffnungen (12, 15) angeordnet ist, durch die vom Inneren der Rotorscheibe (2) her ein Kühlmedium in den Spalt (11, 14) strömbar ist,
wodurch mit dem Kühlmedium die Laufschaufel (2) durch Prallkühlung und die Rotorscheibe durch konvektive Kühlung von dem Kühlmedium kühlbar ist.

2. Axialturbomaschinenrotor gemäß Anspruch 1,
wobei die Rotorscheibe (2) an ihrem Außenrand (13) eine Halteaussparung (9) aufweist, in die der Schaufelfuß (2) mit seinem Fußhals (7) eingreift, der radial nach innen vorsteht und mindestens einen in Umfangsrichtung und/oder in Axialrichtung von dem Fußhals (7) vorstehenden Fußzahn (8) aufweist, der eine radial außen liegende Flanke (17) und eine radial innen liegende Flanke (16) aufweist,
wobei mit einer in der Halteaussparung (9) vorgesehenen Fußzahnaussparung (10) der Fußzahn (8) derart umgriffen ist, dass beim Betrieb des Turbomaschinenrotors (1) der Schaufelfuß (5) mit der radial außen liegenden Flanke (16) an der Fußzahnaussparung (10) anliegt und zwischen der radial innen liegenden Flanke (17) und der Fußzahnaussparung (10) der Spalt (11) ausgebildet ist,
wobei in dem der innen liegenden Flanke (16) zugewandten Oberflächenbereich der Fußzahnaussparung (10) mindestens eine der Prallkühlungsöffnungen (12) vorgesehen ist, so dass der Schaufelfuß (5) an der radial innen liegenden Flanke (16) mit dem Kühlmedium, das durch die Prallkühlungsöffnung (12) strömt, prallkühlbar ist.

3. Axialturbomaschinenrotor gemäß Anspruch 2,
wobei die Fußzähne (8) an dem Fußhals (7) derart angeordnet und geformt sind, dass der Schaufelfuß (5) ein Tannenbaumprofil aufweist,
wobei die Fußzahnaussparungen als Nuten (10) ausgebildet sind.

4. Axialturbomaschinenrotor gemäß Anspruch 3,
wobei die Fußzähne (8) und die Nuten (10) in Axialrichtung verlaufen.

5. Axialturbomaschinenrotor gemäß einem der Ansprüche 1 bis 4,
wobei die Spalte (11, 14) nach außen offen sind, so dass das Kühlmedium von den Spalten (11, 14) nach außerhalb der Rotorscheibe (2) abströmen kann.

6. Axialturbomaschinenrotor gemäß Anspruch 1 oder 2,
wobei die Laufschaufel (3) ein aerodynamisch wirksames Schaufelblatt (4) und eine radial zwischen dem Schaufelblatt (4) und dem Schaufelfuß (5) angeordnete, aerodynamisch wirksame Schaufelplattform (6) aufweist, die mit ihrer radial innen liegenden Seite (18) unter Ausbilden des Spalts (14) im Radialabstand von dem Außenrand (13) der Rotorscheibe (2) angeordnet ist,
wobei in dem der innen liegenden Seite (18) zugewandten Oberflächenbereich des Außenrands (13) mindestens eine der Prallkühlungsöffnungen (15) vorgesehen ist, so dass die Schaufelplattform (6) an ihrer radial innen liegenden Seite (13) mit dem Kühlmedium, das durch die Prallkühlungsöffnung (15) strömt, prallkühlbar ist.

7. Axialturbomaschinenrotor gemäß einem der Ansprüche 1 bis 6,
wobei die Prallkühlungsöffnungen (12, 15) derart ausgebildet sind, dass das Kühlmedium, das aus den Prallkühlungsöffnungen (12, 15) ausströmt, im Wesentlichen senkrecht auf die Oberfläche der Laufschaufel (2) trifft.

8. Axialturbomaschinenrotor gemäß einem der Ansprüche 1 bis 7,
wobei die Rotorscheibe (2) eine Mehrzahl an Kühlkanälen aufweist, die via der Prallkühlungsöffnungen (12, 15) in die Spalte (11, 14) münden.

9. Axialturbomaschinenrotor gemäß einem der Ansprüche 1 bis 8,
wobei der Axialturbomaschinenrotor ein Axialturbinenrotor (1) ist und das Kühlmedium Kühlluft ist.

## Claims

1. Axial turbomachine having a rotor disk (2) and a rotor blade ring,
which has a multiplicity of rotor blades (3), which in each case have a blade root (5) by which the rotor blade (2) is fixed radially outwards on the rotor disk (2),
wherein the blade root (5) engages with the rotor disk (2) on its outer edge (13) in a form-fitting manner in such a way that during operation of the axial turbomachine rotor (1) a gap is formed between the rotor blade (3) and the rotor disk (2) in a predetermined surface region of the rotor disk (2), in which gap are arranged a multiplicity of impingement-cooling openings (12, 15) through which a cooling medium can flow from the interior of the rotor disk (2) into the gap (11, 14),
as a result of which the rotor blade (2) can be cooled by the cooling medium by means of impingement cooling and the rotor disk can be cooled by the cooling medium by means of convective cooling.

2. Axial turbomachine rotor according to Claim 1,
wherein the rotor disk (2), on its outer edge (13), has a retaining recess (9), in which the blade root (2) engages by its root neck (7) which projects radially inwards and has at least one root tooth (8) which projects from the root neck (7) in the circumferential direction and/or in the axial direction and has a radially outer flank (17) and a radially inner flank (16),
wherein the root tooth (8) is encompassed by a root tooth recess (10) which is provided in the retaining recess (9) in such a way that during operation of the turbomachine rotor (1) the blade root (5) bears by the radially outer flank (16) against the root tooth recess (10) and the gap (11) is formed between the radially inner flank (17) and the root tooth recess (10),
wherein in the surface region of the root tooth recess (10) facing the inner flank (16) provision is made for at least one of the impingement-cooling openings (12) so that the blade root (5) can be impingement-cooled on the radially inner flank (16) by the cooling medium which flows through the impingement-cooling opening (12).

3. Axial turbomachine rotor according to Claim 2, wherein the root teeth (8) are arranged and formed on the root neck (7) in such a way that the blade root (5) has a firtree profile, wherein the root tooth recesses are formed as grooves (10).

4. Axial turbomachine rotor according to Claim 3,
wherein the root teeth (8) and the grooves (10) extend in the axial direction.

5. Axial turbomachine rotor according to one of Claims 1 to 4,
wherein the gaps (11, 14) are outwardly open so that the cooling medium can flow from the gaps (11, 14) to outside the rotor disk (2).

6. Axial turbomachine rotor according to Claim 1 or 2,
wherein the rotor blade (3) has an aerodynamically effective blade airfoil (4) and an aerodynamically effective blade platform (6) which is arranged radially between the blade airfoil (4) and the blade root (5) and by its radially inner side (18) is arranged at a radial distance from the outer edge (13) of the rotor disk (2), forming the gap (14), wherein in the surface region of the outer edge (13) facing the inner side (18) provision is made for at least one of the impingement-cooling openings (15) so that the blade platform (6) can be impingement-cooled on its radially inner side (18) by the cooling medium which flows through the impingement-cooling opening (15).

7. Axial turbomachine rotor according to one of Claims 1 to 6,
wherein the impingement-cooling openings (12, 15) are formed in such a way that the cooling medium, which flows out of the impingement-cooling openings (12, 15), impinges essentially perpendicularly upon the surface of the rotor blade (2).

8. Axial turbomachine rotor according to one of Claims 1 to 7,
wherein the rotor disk (2) has a multiplicity of cooling passages which open out into the gaps (11, 14) via the impingement-cooling openings (12, 15).

9. Axial turbomachine rotor according to one of Claims 1 to 8,
wherein the axial turbomachine rotor is an axial turbine rotor (1) and the cooling medium is cooling air.

## Revendications

1. Rotor de turbomachine axiale ayant un disque (2) rotorique et une couronne d'aubes mobiles,
qui a une pluralité d'aubes ( 3 ) mobiles qui ont respectivement une emplanture ( 5 ) d'aube, par laquelle l'aube ( 2 ) mobile est fixée radialement vers l'extérieur au disque ( 2 ) rotorique,
dans lequel l'emplanture ( 5 ) d'aube est en prise à complémentarité de forme avec le disque ( 2 ) rotorique sur son bord ( 13 ) extérieur de manière à former, lorsque le rotor ( 1 ) de la turbomachine axiale fonctionne, un intervalle entre l'aube ( 3 ) mobile et le disque ( 2 ) rotorique en une zone de surface déterminée à l'avance du disque ( 2 ) rotorique, intervalle dans lequel est disposée une pluralité d'ouvertures ( 12, 15 ) de refroidissement par rebondissement, par lesquelles un fluide de refroidissement peut s'écouler dans l'intervalle ( 11, 14 ) à partir de l'intérieur du disque ( 2 ) rotorique,
de sorte que l'aube ( 2 ) mobile peut être refroidie par le fluide de refroidissement par refroidissement par rebondissement et le disque rotorique peut être refroidi par le fluide de refroidissement par refroidissement par convection.

2. Rotor de turbomachine axiale suivant la revendication 1, dans lequel le disque ( 2 ) rotorique a sur son bord ( 13 ) extérieur un évidement ( 9 ) de maintien, dans lequel l'emplanture ( 2 ) de l'aube pénètre par son col ( 7 ) d'emplanture qui fait saillie radialement vers l'intérieur et qui a au moins une dent ( 8 ) d'emplanture en saillie dans la direction périphérique et/ou dans la direction axiale du col ( 7 ) de l'emplanture, dent qui a un flanc ( 17 ) se trouvant à l'extérieur radialement et un flanc ( 16 ) se trouvant à l'intérieur radialement,
dans lequel, par un évidement ( 10 ) de dent d'emplanture prévu dans l'évidement ( 9 ) de maintien, la dent ( 8 ) d'emplanture est enveloppée de manière à ce que, lorsque le rotor ( 1 ) de la turbomachine fonctionne, l'emplanture ( 5 ) de l'aube s'applique à l'évidement ( 10 ) de la dent d'emplanture par le flanc ( 16 ) se trouvant à l'extérieur radialement et de manière à ce que l'intervalle ( 11 ) soit formé entre le flanc ( 17 ) se trouvant à l'intérieur radialement et l'évidement ( 10 ) de la dent de l'emplanture, dans lequel dans la zone de surface tournée vers le flanc ( 16 ) se trouvant vers l'intérieur de l'évidement ( 10 ) de la dent d'emplanture est prévue au moins l'une des ouvertures ( 12 ) de refroidissement par rebondissement de sorte que l'emplanture ( 7 ) de l'aube peut, sur le flanc ( 16 ) se trouvant à l'intérieur radialement, être refroidie par refroidissement par le fluide de refroidissement qui passe dans l'ouverture ( 12 ) de refroidissement par rebondissement.

3. Rotor de turbomachine axiale suivant la revendication 2,
dans lequel les dents ( 8 ) d'emplanture sont disposées et formées sur le col ( 7 ) de l'emplanture de manière à ce que l'emplanture ( 7 ) de l'aube ait un profil en sapin,
dans lequel les évidements de dent d'emplanture sont constitués sous la forme de rainures ( 10 ).

4. Rotor de turbomachine axiale suivant la revendication 3,
dans lequel les dents ( 8 ) d'emplanture et les rainures ( 10 ) s'étendent dans la direction axiale.

5. Rotor de turbomachine axiale suivant l'une des revendications 1 à 4,
dans lequel les intervalles ( 11, 14 ) sont ouverts vers l'extérieur de sorte que le fluide de refroidissement peut s'écouler des intervalles ( 11, 14 ) vers l'extérieur du disque ( 2 ) rotorique.

6. Rotor de turbomachine axiale suivant l'une des revendications 1 ou 2,
dans lequel l'aube ( 3 ) mobile a une lame ( 4 ) d'aube efficace aérodynamiquement et une plateforme ( 6 ) d'aube efficace aérodynamiquement disposée radialement entre la lame ( 6 ) de l'aube et l'emplanture ( 5 ) de l'aube, plateforme qui est disposée par son côté ( 18 ) se trouvant à l'intérieur radialement, avec formation de l'intervalle ( 14 ), à distance radiale du bord ( 13 ) extérieur du disque ( 2 ) rotorique, dans lequel dans la zone de surface, tournée vers le côté ( 18 ) se trouvant vers l'intérieur, du bord ( 13 ) extérieur est prévue au moins l'une des ouvertures ( 15 ) de refroidissement par rebondissement de sorte que la plateforme ( 6 ) de l'aube peut, sur son côté ( 13 ) se trouvant à l'intérieur radialement, être refroidie par refroidissement par le fluide de refroidissement qui passe dans l'ouverture ( 15 ) de refroidissement par rebondissement.

7. Rotor de turbomachine axiale suivant l'une des revendications 1 à 6,
dans lequel les ouvertures ( 12, 15 ) de refroidissement par rebondissement sont constituées de manière à ce que le fluide de refroidissement qui sort des ouvertures ( 12, 15 ) de refroidissement par rebondissement arrive sensiblement perpendiculairement à la surface de l'aube ( 2 ) mobile.

8. Rotor de turbomachine axiale suivant l'une des revendications 1 à 7,
dans lequel le disque ( 2 ) rotorique a une pluralité de canaux de refroidissement qui débouchent dans les intervalles ( 11, 14 ) par l'intermédiaire des ouvertures ( 12, 15 ) de refroidissement par rebondissement.

9. Rotor de turbomachine axiale suivant l'une des revendications 1 à 8,
dans lequel le rotor de la turbomachine axiale est un rotor ( 1 ) de turbine axiale et le fluide de refroidissement est de l'air de refroidissement.
